# FASCICULE DE BREVET EUROPEEN

(11) **EP 0 738 485 B1**
(45) Date de publication et mention de la délivrance du brevet: **23.02.2000**
(21) Numéro de dépôt: 96420090.1
(22) Date de dépôt: 19.03.1996
(51) Int. Cl.: A47B 45/00

(54) **Rayonnage modulaire adaptable**
Anpassungsfähige modulare Regale
Adaptable modular shelving

(30) Priorité: 20.03.1995 FR 9503458
(43) Date de publication de la demande: 23.10.1996
(73) Titulaire: PRODIC, 74230 Thones (FR)
(72) Inventeur: Balma, Gilbert, 74230 Thones (FR)
(74) Mandataire: Poncet, Jean-François

(56) Documents cités:
- WO-A-92/12026
- DE-U- 9 417 729
- FR-A- 2 256 011
- FR-A- 2 403 000
- FR-A- 2 683 128
- US-A- 4 428 304

## Description

La présente invention concerne les rayonnages comprenant au moins une tablette supportée par des éléments de soutien tels que des montants et des traverses, et destinés à être adaptés contre une paroi telle qu'une paroi de bâtiment ou une paroi de véhicule utilitaire.

Le document FR-A-2 578 298 décrit un rayonnage à tablettes rectangulaires supportées aux quatre coins par des montants empilables bout à bout. Un même montant peut tenir deux tablettes successives dans un même plan. On constitue ainsi un meuble de rangement formé de modules parallélépipédiques juxtaposés en hauteur et en longueur.

Le document US-A-4 428 304 décrit un rayonnage composé de tablettes tenues dans un bâti parallélépipédique formé de montants latéraux, de longerons latéraux et de traverses postérieures. Chaque tablette est réglable en profondeur, formée d'un assemblage téléscopique de plusieurs panneaux à section en U coulissant les uns dans les autres dans le sens de la profondeur du rayonnage, pour occuper tout ou partie de la surface de chaque étage entre les montants.

Le document FR-A-2 683 128 décrit un meuble de rangement à bâti parallélépipédique avec des montants latéraux, longerons et traverses, tenant des tablettes. Les longerons et tablettes sont simultanément réglables en profondeur, pour régler globalement la profondeur du meuble.

Dans toutes ces structures connues, les tablettes sont contenues à l'intérieur d'un bâti parallélépipédique, et les tranches postérieures des tablettes sont situées dans le plan vertical des montants postérieurs.

Ces structures de rayonnages conviennent bien pour une adaptation contre une paroi plane verticale, puisqu'on peut alors appliquer toutes les tranches postérieures de tablettes contre la paroi.

Mais ces structures ne conviennent pas lorsque la paroi n'est pas plane, présentant soit une ou plusieurs courbures dans le plan horizontal et/ou une ou plusieurs courbures dans le plan vertical. En effet, il n'est alors pas possible de faire plaquer la totalité des tranches postérieures de tablettes contre la paroi, de sorte qu'il existe un vide entre certaines portions de tablettes et la paroi postérieure, vide par lequel les objets posés sur la tablette peuvent tomber. Cela conduit également à réduire la surface disponible des tablettes, ou à ne pas utiliser toute la surface possible de rangement entre la tranche antérieure des tablettes et la paroi contre laquelle est disposé le rayonnage.

Le problème se pose en particulier pour l'adaptation de rayonnages dans les véhicules utilitaires, car la forme de la carrosserie est rarement plane et verticale.

La présente invention a pour but de prévoir un rayonnage modulaire dont la structure permet une adaptation rapide et peu onéreuse à toute forme de paroi postérieure, sans qu'il soit besoin d'usiner les tablettes et/ou les montants.

La structure de rayonnage doit simultanément présenter les propriétés de résistance mécanique appropriées pour l'utilisation envisagée.

Pour atteindre ces buts ainsi que d'autres, un rayonnage modulaire selon l'invention comprend au moins une tablette réglable en profondeur et supportée par des éléments de soutien tels que des montants et des traverses ; la tablette est composée d'un assemblage modulaire d'éléments de tablette disposés côte à côte dans le sens de la longueur de la tablette et comportant chacun des moyens de réglage en profondeur indépendants ; les éléments de tablette peuvent dépasser en porte à faux vers l'arrière du rayonnage au-delà des montants et de la traverse postérieure qui les soutient.

Selon un mode de réalisation préféré, chaque élément de tablette comprend un corps principal antérieur dans lequel coulisse une rallonge postérieure dans le sens de la profondeur de l'élément de tablette.

De préférence, le corps principal est un boîtier parallélépipédique plat, fermé selon sa tranche antérieure pour constituer la tranche antérieure apparente de la tablette, fermé sur les côtés latéraux pour guider la rallonge en coulissement, et ouvert selon sa tranche postérieure pour permettre le dépassement réglable de la rallonge vers l'arrière de la tablette.

La rallonge peut par exemple être une planchette, de forme parallélépipédique plate dont la section est légèrement inférieure à celle du boîtier de corps principal, pour coulisser à faible jeu dans le corps principal.

Selon un mode de réalisation particulier, les éléments de soutien comprennent des montants d'extrémité reliés par au moins des traverses antérieures et des traverses postérieures, chaque corps principal antérieur d'élément de tablette étant supporté par une traverse antérieure, et par une traverse postérieure sur laquelle repose la portion postérieure du corps principal d'élément de tablette.

Selon un mode de réalisation avantageux, les montants comprennent chacun un corps principal de montant dans lequel coulissent horizontalement des rallonges modulaires indépendantes disposées côte à côte dans la hauteur du montant, de façon à adapter la forme postérieure du montant à la forme de paroi d'un véhicule.

D'autres objets, caractéristiques et avantages de la présente invention ressortiront de la description suivante de modes de réalisation particuliers, faite en relation avec les figures jointes, parmi lesquelles:
- la figure 1 est une vue schématique en perspective d'un rayonnage modulaire selon un mode de réalisation de l'invention ;
- la figure 2 est une vue en perspective d'un élément de tablette selon l'invention, vu de trois-quarts de dessus ;
- la figure 3 est une vue en perspective de trois-quarts de la face inférieure d'un élément de tablette similaire de celui de la figure 2, ayant une épaisseur relative accrue ;
- la figure 4 illustre, en vue de dessus, une tablette de rayonnage modulaire selon l'invention, adaptée à une paroi postérieure présentant une courbure dans le plan horizontal ;
- la figure 5 illustre la succession des tablettes d'un rayonnage modulaire selon l'invention, montrant l'adaptation des longueurs selon la forme d'une paroi postérieure à courbure verticale ; et
- la figure 6 illustre un mode de réalisation des montants à rallonges modulaires indépendantes pour adaptation à une paroi postérieure à courbure verticale.

Dans le mode de réalisation illustré sur la figure 1, le rayonnage modulaire selon l'invention comprend quatre tablettes 1, 2, 3 et 4, disposées chacune selon un plan sensiblement horizontal et décalées les unes au-dessus des autres. Les tablettes sont supportées par des éléments de soutien comprenant deux montants 5 et 6 verticaux reliés par des traverses telles que les traverses antérieures 7, 8, 9 et 10 et la traverse postérieure 11.

Chacune des tablettes 1, 2, 3 et 4, telle que par exemple la tablette 2, est composée d'un assemblage modulaire d'éléments de tablette 12, 13, 14, 15, 16 et 17 disposés côte à côte dans le sens de la longueur de la tablette et comportant chacun des moyens de réglage en profondeur indépendants.

Comme on le voit mieux sur les figures 2 et 3, chaque élément de tablette tel que l'élément 12 comprend un corps principal 18 dans lequel coulisse une rallonge 19 dans le sens de la profondeur de l'élément de tablette 12, comme illustré par les doubles flèches 20.

Dans le mode de réalisation illustré, le corps principal 18 est un boîtier parallélépipédique plat, par exemple en tôle ou en tout autre matériau en feuille pliée, à face supérieure plane, fermé sur sa tranche antérieure 21 pour constituer la tranche antérieure apparente de l'élément de tablette 12, fermé sur les côtés latéraux 22 et 23 pour guider la rallonge 19 en coulissement, et ouvert selon sa tranche postérieure pour permettre le déplacement réglable de la rallonge 19 vers l'arrière de l'élément de tablette 12. La rallonge 19 peut être une planchette, par exemple en bois ou en tout autre matériau approprié, de forme parallélépipédique plate, à face supérieure plane, dont la section est légèrement inférieure à celle du boîtier de corps principal 18, pour coulisser à faible jeu dans le corps principal 18.

Comme on le voit sur la figure 3, les côtés latéraux du corps principal 18 tels que le côté 23 sont repliés pour former un retour inférieur 24 ou 25, parallèle à la face supérieure 126 du corps principal 18, pour guider et soutenir la rallonge 19. Il est ainsi possible de réaliser le corps principal 18 en tôle pliée.

Comme on le voit sur la figure 1, chaque tablette telle que la tablette 2 est supportée par une traverse antérieure 8 sur laquelle repose la portion antérieure ou une portion intérmédiaire des corps principaux des éléments 12-17 de la tablette, et par une traverse postérieure 11 sur laquelle repose la portion postérieure des corps principaux des éléments 12-17 de la tablette.

Des éléments de fixation, tels que des vis 26, clous ou rivets, traversent simultanément la traverse postérieure 11 et la paroi inférieure 24 ou 25 du corps principal 18, en pénétrant dans la rallonge 19. L'élément de fixation assure la fixation de chaque élément de tablette 12 et le blocage de la rallonge 19.

Comme illustré sur la figure 4 en vue de dessus, une tablette 2 peut-être disposée contre une paroi postérieure 27 présentant une courbure dans le plan horizontal. La tablette 2 est disposée de façon que les corps principaux tels que le corps principal 18 soient tous alignés, leurs tranches 21 antérieures étant dans un même plan vertical, les tranches postérieures restant à l'écart de la paroi postérieure 27. Chaque rallonge des éléments de tablette 12-17, telle que la rallonge 19, est repoussée en appui contre la paroi postérieure 27, puis bloquée en position par les éléments de fixation 26 visibles sur la figure 1. Comme on le voit sur la figure 1, chaque rallonge 19 peut dépasser en porte à faux vers l'arrière du rayonnage au-delà des montants 5, 6 et de la traverse postérieure 11 qui soutient l'élément de rallonge 12 correspondant. Sur la figure 4, on voit que la tablette 2 peut ainsi s'adapter à la forme courbe de la paroi postérieure 27, dans le plan horizontal.

De même, comme on le voit sur la figure 5 en vue de côté, le rayonnage est disposé contre la paroi postérieure 27 qui présente également une courbure dans le sens vertical. Toutes les tablettes sont disposées de façon que leurs tranches antérieures soient dans un même plan vertical. Les rallonges telles que la rallonge 19 sont coulissées jusqu'à venir en appui contre la paroi postérieure 27, adaptant ainsi la profondeur de tablette en fonction de la forme de la paroi postérieure 27.

Dans la réalisation illustrée sur la figure 1, les montants 5 et 6 sont des plaques métalliques percées de rangées verticales de trous 30, 31, 32 et/ou 33, pour la fixation réglable en hauteur des traverses antérieures 7-10 et/ou postérieures 11. On peut ainsi régler l'inclinaison antéro-postérieure de chaque tablette 1-4.

De préférence, les plaques métalliques formant les montants 5, 6 ont des bords verticaux antérieurs pliés à angle droit vers l'intérieur et des bords verticaux postérieurs pliés à angle droit vers l'extérieur, pour assurer à faible coût une rigidité satisfaisante.

Dans le mode de réalisation illustré sur la figure 6, en vue de côté, le montant 6 comprend également des moyens pour adapter sa profondeur à la forme courbe de la paroi postérieure 27. Pour cela, le montant 6 comprend un corps principal de montant 28 dans lequel coulissent horizontalement des rallonges modulaires indépendantes telles que la rallonge 29, disposées côte à côte dans la hauteur du montant 6, de façon à adapter la forme postérieure du montant à la forme de paroi postérieure 27 courbe.

L'invention s'applique notamment à la réalisation de rayonnages dans un véhicule utilitaire, les rallonges 29 pouvant venir chacune en appui contre une paroi 27 du véhicule.

Dans les modes de réalisation qui ont été décrits, les corps 18 de tablette présentent tous la même profondeur. Il est cependant possible, pour s'adapter à des conformations très courbes de paroi postérieure 27, de prévoir plusieurs profondeurs de corps principaux 18, recevant des rallonges de profondeurs adaptées. De même, il est possible de prévoir d'autres structures de corps principaux 18, en boîtier fermé ou en boîtier ouvert. On peut également prévoir d'encastrer les traverses antérieures 8 dans les éléments de tablette, pour éviter que les traverses antérieures 8 soient apparentes.

## Revendications

1. Rayonnage modulaire, comprenant au moins une tablette (1, 2, 3, 4) réglable en profondeur et supportée par des éléments de soutien tels que des montants (5,6) et des traverses (7-11), caractérisé en ce que :
- la tablette (2) est composée d'un assemblage modulaire d'éléments de tablette (12-17) disposés côte à côte dans le sens de la longueur de la tablette (2),
- chaque élément de tablette (12-17) comporte des moyens de réglage en profondeur indépendants (19),
- les éléments de tablette (12-17) peuvent dépasser en porte à faux vers l'arrière du rayonnage au-delà des montants (5, 6) et de la traverse postérieure (11) qui les soutient.

2. Rayonnage selon la revendication 1, caractérisé en ce que chaque élément de tablette (12) comprend un corps principal (18) antérieur dans lequel coulisse une rallonge (19) postérieure dans le sens de la profondeur (20) de l'élément de tablette (12).

3. Rayonnage selon la revendication 2, caractérisé en ce que le corps principal (18) est un boîtier parallélépipédique plat, fermé selon sa tranche antérieure (21) pour constituer la tranche antérieure apparente de la tablette, fermé sur ses côtés latéraux (22, 23) pour guider la rallonge (19) en coulissement, et ouvert selon sa tranche postérieure pour permettre le dépassement réglable de la rallonge (19) vers l'arrière de la tablette.

4. Rayonnage selon la revendication 3, caractérisé en ce que la rallonge (19) est une planchette, de forme parallélépipédique plate dont la section est légèrement inférieure à celle du boîtier de corps principal (18), pour coulisser à faible jeu dans le corps principal (18).

5. Rayonnage selon l'une quelconque des revendications 2 à 4, caractérisé en ce que les éléments de soutien comprennent des montants d'extrémité (5, 6) reliés par au moins des traverses antérieures (7, 8, 9, 10) et des traverses postérieures (11), chaque corps principal (18) antérieur d'élément de tablette (12) étant supporté par une traverse antérieure (8) et par une traverse postérieure (11) sur laquelle repose la portion postérieure du corps principal (18) d'élément de tablette (12).

6. Rayonnage selon la revendication 5, caractérisé en ce que des éléments de fixation, tels que des vis (26), clous ou rivets, traversent simultanément la traverse postérieure (11) et la paroi inférieure (24, 25) du corps principal (18) en pénétrant dans la rallonge (19), pour assurer la fixation de chaque élément de tablette (12) et le blocage de la rallonge (19).

7. Rayonnage selon l'une quelconque des revendications 1 à 6, caractérisé en ce que les montants (5, 6) sont des plaques métalliques percées de rangées verticales de trous (30-33), pour la fixation réglable en hauteur des traverses antérieures (7-10) et/ou postérieures (11), réglant ainsi l'inclinaison antéro-postérieure des tablettes (1-4).

8. Rayonnage selon la revendication 7, caractérisé en ce que les plaques métalliques formant les montants (5, 6) ont des bords verticaux antérieurs pliés à angle droit vers l'intérieur, et des bords verticaux postérieurs pliés à angle droit vers l'extérieur.

9. Rayonnage selon l'une quelconque des revendications 1 à 8, caractérisé en ce que les montants (6) comprennent un corps principal de montant (28) dans lequel coulissent horizontalement des rallonges modulaires indépendantes (29) disposées côte à côte dans la hauteur du montant (6), de façon à adapter la forme postérieure du montant (6) à la forme de paroi postérieure (27) d'un véhicule.

10. Véhicule utilitaire muni d'un rayonnage selon l'une quelconque des revendications 1 à 9, dans lequel les éléments de tablette (12-17) viennent chacun en appui contre une paroi (27) du véhicule.

## Patentansprüche

1. Modulares Regal mit wenigstens einem Fachboden (1, 2, 3, 4), dessen Tiefe einstellbar ist und der sich auf Tragelementen wie Ständern (5, 6) und Traversen (7-11) abstützt, dadurch gekennzeichnet,
- daß der Fachboden (2) aus einer Modulverbindung von Plattenelementen (12-17) zusammengesetzt ist, die in der Längserstreckung des Fachbodens (2) nebeneinander angeordnet sind,
- jedes Plattenelement (12-17) weist freistehende Tiefeeinstellungsmittel (19) auf,
- und daß die Plattenelemente (12-17) zur hinteren Seite des Regals über die Ständer (5, 6) und die die Plattenelemente stützende, hintere Traverse (11) hinaus freitragend ausschiebbar sind.

2. Regal nach Anspruch 1, dadurch gekennzeichnet, daß jedes Plattenelement (12) einen vorderen Hauptkörper (18) aufweist, in dem ein hinteres Verlängerungsstück (19) in Richtung der Tiefe (20) des Plattenelementes (12) verschiebbar gelagert ist.

3. Regal nach Anspruch 2, dadurch gekennzeichnet, daß der Hauptkörper (18) aus einem flachen, quaderförmigen Kasten besteht, der an seinem vorderen Rand (21) zur Bildung einer vorderen Sichtkante des Fachbodens und an seinen seitlichen Rändern (22, 23) zur Schiebeführung des Verlängerungsstücks (19) geschlossen ist, während er an seiner hinteren Kante offen ist, so daß das Verlängerungsstück (19) aus dem Fachboden nach hinten einstellbar ausgeschoben werden kann.

4. Regal nach Anspruch 3, dadurch gekennzeichnet, daß das Verlängerungsstück (19) aus einer flachen, parallelepipedischen Platte besteht, deren Querschnitt für die Gleitbewegung mit geringem Spiel im Hauptkörper (18) etwas kleiner als derjenige des Kastens des Hauptkörpers (18) ist.

5. Regal nach einem der Ansprüche 2 bis 4, dadurch gekennzeichnet, daß die Tragelemente seitliche Ständer (5, 6) aufweisen, die wenigstens über die vorderen Traversen (7, 8, 9, 10) und die hinteren Traversen (11) miteinander verbunden sind, wobei von jedem Plattenelement (12) der vordere Hauptkörper (18) auf einer vorderen Traverse (8) und einer hinteren Traverse (11) abgestützt ist, auf welcher der hintere Teil des Hauptkörpers (18) des Plattenelementes (12) ruht.

6. Regal nach Anspruch 5, dadurch gekennzeichnet, daß Befestigungselemente wie Schrauben (26), Nägel oder Nieten sowohl die hintere Traverse (11) als auch die untere Wand (24, 25) des Hauptkörpers (18) durchdringen und in das Verlängerungsstück (19) eingreifen, um dadurch jedes Plattenelement (12) zu fixieren und das Verlängerungsstück (19) zu blockieren.

7. Regal nach einem der Ansprüche 1 bis 6, dadurch gekennzeichnet, daß die Ständer (5, 6) aus Metallplatten bestehen, in die vertikale Lochreihen (30-33) für die höhenverstellbare Fixierung der vorderen Traversen (7-10) und/oder der hinteren Traversen (11) gebohrt sind, wobei auch eine von vorn nach hinten schräg geneigte Einstellung der Fachböden (1-4) möglich ist.

8. Regal nach Anspruch 7, dadurch gekennzeichnet, daß die die Ständer (5, 6) bildenden Metallplatten vertikale, rechtwinklig nach innen gebogene Vorderkanten und vertikale, rechtwinklig nach außen gebogene Hinterkanten haben.

9. Regal nach einem der Ansprüche 1 bis 8, dadurch gekennzeichnet, daß die Ständer (6) aus einem Ständerhauptkörper (28) bestehen, in dem voneinander unabhängige, modulare Verlängerungselemente (29) horizontal verschiebbar gelagert sind, die über die Höhe des Ständers (6) aufeinander folgend angeordnet sind, um die hintere Form des Ständers (6) an die Form der Rückwand (27) eines Fahrzeugs anzupassen.

10. Nutzfahrzeug, das mit einem Regal nach einem der Ansprüche 1 bis 9 ausgerüstet ist, wobei jedes der Plattenelemente (12-17) an eine Wand (27) des Fahrzeugs anstößt.

## Claims

1. Modular shelving, comprising at least one shelf (1, 2, 3, 4) adjustable in depth and supported by support members such as uprights (5, 6) and crossmembers (7-11), characterized in that :
- the shelf (2) is made up of a modular assembly of shelf elements (12-17) disposed side by side in the lengthwise direction of the shelf (2),
- each shelf element (12-17) includes independent depthwise adjustment means (19),
- the shelf elements (12-17) can project cantilever fashion to the rear of the shelving beyond the uprights (5, 6) and the posterior crossmember (11) supporting them.

2. Shelving according to claim 1, characterized in that each shelf element (12) comprises an anterior main body (18) in which a posterior extension (19) slides in the depthwise direction (20) of the shelf element (12).

3. Shelving according to claim 2, characterized in that the main body (18) is a flat parallelepipedal box, which is closed at its anterior edge (21) to constitute the visible anterior edge of the shelf, closed at its lateral sides (22, 23) to guide the extension (19) as it slides, and open at its posterior edge to enable the extension (19) to project to an adjustable degree to the rear of the shelf.

4. Shelving according to claim 3, characterized in that the extension (19) is a flat parallelepipedal panel whose section is slightly smaller than that of the main body casing (18), so that it can slide with a small clearance inside the main body (18).

5. Shelving according to any one of claims 2 to 4, characterized in that the supporting members comprise end uprights (5, 6) joined by at least anterior crossmembers (7, 8, 9, 10) and posterior crossmembers (11), each anterior main body (18) of a shelf element (12) being supported by an anterior crossmember (8) and by a posterior crossmember (11) on which the posterior portion of the main body (18) of the shelf element (12) rests.

6. Shelving according to claim 5, characterized in that fixing members, such as screws (26), nails or rivets, pass simultaneously through the posterior crossmember (11) and the bottom wall (24, 25) of the main body (18) and penetrate the extension (19), to fix each shelf element (12) and to immobilize the extension (19).

7. Shelving according to any one of claims 1 to 6, characterized in that the uprights (5, 6) are metal plates pierced with vertical rows of holes (30-33), for fixing the anterior crossmembers (7-10) and/or the posterior crossmembers (11) in a manner which is adjustable in the heightwise direction to adjust the anterior-posterior inclination of the shelves (1-4).

8. Shelving according to claim 7, characterized in that the metal plates forming the uprights (5, 6) have vertical anterior edges bent inwards at a right angle, and vertical posterior edges bent outwards at a right angle.

9. Shelving according to any one of claims 1 to 8, characterized in that the uprights (6) comprise a main upright body (28) in which independent modular extensions (29) disposed side by side in the heightwise direction of the upright (6) slide horizontally, to adapt the posterior shape of the upright (6) to the shape of the posterior wall (27) of a vehicle.

10. A utility vehicle provided with a shelving according to any one of claims 1 to 9, wherein the shelf elements (12-17) each bear against a wall (27) of the vehicle.
